# EUROPÄISCHE PATENTSCHRIFT

(11) **EP 2 272 632 B1**
(45) Veröffentlichungstag und Bekanntmachung des Hinweises auf die Patenterteilung: **16.08.2017**
(21) Anmeldenummer: 10166964.6
(22) Anmeldetag: 23.06.2010
(51) Int. Cl.: B25F 5/00

(54) **System zur Vibrationserfassung**
System for recording vibrations
Système de saisie de vibrations

(30) Priorität: 09.07.2009 DE 102009027587
(43) Veröffentlichungstag der Anmeldung: 12.01.2011
(73) Patentinhaber: HILTI Aktiengesellschaft, 9494 Schaan (LI)
(72) Erfinder: Obermeier, Josef, 86971, Peiting (DE); Despineux, Frank, 88045, Friedrichshafen (DE)
(74) Vertreter: Hilti Aktiengesellschaft Corporate Intellectual Property

(56) Entgegenhaltungen:
- DE-A1- 10 029 138
- DE-A1- 10 260 706
- DE-A1- 10 303 005
- DE-A1-102004 046 000
- US-A1- 2005 000 998
- US-A1- 2008 252 446

## Beschreibung

### GEBIET DER ERFINDUNG

Die vorliegende Erfindung betrifft ein System zum Erfassen einer Vibrationsbelastung von Anwendern, insbesondere bei einer Handwerkzeugmaschine, und eine Handwerkzeugmaschine. Beispiele dafür sind aus US7036703B2, US2008/0252446A1 oder DE10303005A1 bekannt. Schläge von schlagende Handwerkzeugmaschinen üben auf einen Anwender eine andauernde Belastung aufgrund von Vibrationen auf. Die Belastungen werden mit Krankheitsbildern in Verbindung gebracht. Es wurden Grenzwerte ermittelt, die nicht überschritten werden sollten, um einen Anwender vor einer möglichen gesundheitlichen Schädigung zu bewahren. Die Grenzwerte berücksichtigen die Dauer einer Einwirkung der Belastung und die Stärke der Vibrationen.

Ein Dosimeter zum Erfassen einer aktuellen oder akkumulierten Belastung kann in eine Handwerkzeugmaschine integriert werden. Dies erfordert jedoch einen hohen Investitionsbedarf für die Anwender.

### OFFENBARUNG DER ERFINDUNG

Eine Aufgabe besteht ist, ein nachrüstbares System zum Erfassen einer Vibrationsbelastung bereitzustellen.

Eine erfindungsgemäße Handwerkzeugmaschine mit einem Transponder, in dem wenigstens eine Kenngröße über eine Vibrationsbelastung durch die Handwerkzeugmaschine auslesbar gespeichert ist. Der Transponder kann einen RFID-Chip beinhalten.

Der Transponder ist in einfacher Weise für jede Handwerkzeugmaschine nachrüstbar, insbesondere kann ein RFID-Chip als Etikette auf oder in dem Gehäuse der Handwerkzeugmaschine aufgeklebt werden.

Ein erfindungsgemäßes System zur Vibrationserfassung, insbesondere für schlagende Handwerkzeugmaschinen beinhaltet ein Dosimeter zum Tragen durch einen Anwender und einen Transponder zum Befestigen an einer Handwerkzeugmaschine, wobei in dem Transponder eine Kenngröße über eine Vibrationsbelastung der Handwerkzeugmaschine gespeichert ist. Der Transponder kann einen RFID-Chip enthalten. Das Dosimeter kann ein Lesegerät für einen RFID-Chip enthalten.

Eine Ausgestaltung sieht vor, dass das Dosimeter wenigstens einen Beschleunigungssensor, eine Auswertungseinrichtung zum Vergleichen erfasster Vibrationen mit einem Schwellwert und eine Analyseeinrichtung zum Ermitteln einer normierten Belastung basierend auf der empfangenen Kenngröße und einer Dauer für die die Vibrationen größer als der Schwellwert sind, aufweist.

Ein erfindungsgemäßes Verfahren zum Erfassen einer Vibrationsbelastung sieht folgende Schritte vor: Auslesen eines RFID-Chips mit einer für eine Handwerkzeugmaschine zugehörigen Kenngröße über deren Vibrationsbelastung; Aufzeichnen eine Dauer einer Belastung durch eine Vibration und Bestimmen einer Dosis der Vibrationsbelastung durch die Vibration basierend auf der aufgezeichneten Dauer und der ausgelesenen Kenngröße.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: eine Handwerkzeugmaschine;
- Fig. 2: ein Dosimeter.

### AUSFÜHRUNGSFORMEN DER ERFINDUNG

Fig. 1 zeigt eine beispielhafte schlagende Handwerkzeugmaschine 10. In einem Maschinengehäuse 11 sind ein Motor 12, ein Antriebstrang 13 und ein pneumatisches Schlagwerk 14 integriert. Das pneumatische Schlagwerk 14 schlägt periodisch auf ein Werkzeug 15, das in einer Werkzeugaufnahme 16 an der Handwerkzeugmaschine 10 gelagert ist. Die periodischen Schläge führen zu einer Vibration. Die Vibration überträgt sich zumindest teilweise auf einen Handgriff 17, mittels dem ein Anwender die Handwerkzeugmaschine 10 führt. Die Vibrationen führen zu einer erheblichen physischen Belastung des Anwenders, die insbesondere bei einer Dauerbelastung zu Schädigungen der Hände, Armgelenke und Arme führen kann.

In anderen Handwerkzeugmaschinen können die Vibrationen durch drehende Werkzeuge entstehen. Die Vibrationen können auch in Folge einer Wechselwirkung von Handwerkzeugmaschine und einem zu bearbeitenden Werkstück auftreten.

Fig. 2 zeigt ein Dosimeter 20, das ein Anwender am Arm, vorzugsweise am Handgelenk, tragen kann. Ein Gehäuse 50 des Dosimeters 20 ist beispielsweise mit einem Band 21, einer Manschette und/oder einem Klipp (nicht dargestellt) versehen. Das Band 21 ist beispielsweise als Armband ausgestaltet. Der Anwender befestigt das Dosimeter 20 mittels des Bandes 51 gleich einer Uhr an seinem Handgelenk. Vorzugsweise trägt der Anwender das Dosimeter 20 an der Hand mit der er/sie die Handwerkzeugmaschine 10 führt. Das Dosimeter kann auch am Unter- oder Oberarm getragen werden. Ein direkter Kontakt des Dosimeters 20 zu der Handwerkzeugmaschine 10 ist nicht erwünscht.

In einer Ausführungsform beinhaltet das Dosimeter 20 einen oder mehrere Beschleunigungssensoren 21 in seinem Gehäuse 50. Die Beschleunigungssensoren 21 erfassen die Vibrationen, die von der Handwerkzeugmaschine 10 über die Hand auf den Arm des Anwenders übertragen werden. Eine Auswertungseinrichtung 28 des Dosimeters 20 bestimmt basierend auf den erfassten Vibrationen, ob der Anwender eine im schlagenden Betrieb befindliche Handwerkzeugmaschine führt. Die Auswertungseinrichtung 28 erkennt folglich, dass der Anwender einer Belastung durch Vibrationen ausgesetzt ist. Eine Zeiterfassungseinrichtung 26 bestimmt die Dauer der Belastung.

Die Auswertungseinrichtung 28 kann beispielsweise einen Diskriminator 23 enthalten, der die von dem Beschleunigungssensor 21 ausgegebenen Vibrationssignale 22 mit einem Schwellwert vergleicht. Der Schwellwert kann in einem Speicherelement 24 des Dosimeters 20 gespeichert oder in einer anderen geeigneten Weise permanent oder veränderbar hinterlegt sein. Der Schwellwert ist derart gewählt, dass typische Erschütterungen und Vibrationen von Handwerkzeugmaschinen im schlagenden Betrieb den Schwellwert überschreiten. Der Diskriminator 23 gibt ein Triggersignal 25 ansprechend auf ein Unter- oder Überschreiten des Schwellwerts durch das Vibrationssignal 22 aus. Der Zeiterfassungseinrichtung 26 des Dosimeters 20 wird das Triggersignal 25 zugeführt. Die Zeiterfassungseinrichtung 26 erfasst eine Zeitspanne für die das Vibrationssignal 22 den Schwellwert überschreitet. Die Zeiterfassungseinrichtung 26 kann beispielsweise ein Speichermodul 27 enthalten, in das die jeweiligen Zeitspannen gegebenenfalls mit Datum und Uhrzeit abspeichert werden.

In dem Dosimeter 20 kann eine einfache Analyseeinrichtung 58 vorgesehen sein, die beispielsweise die Summe der Zeitspannen über den aktuellen Tag, die letzte Stunde oder ein anderes Intervall bestimmt. Eine Anzeige 29 zeigt dem Anwender beispielsweise die Summe als Maß für die jeweiligen über das Intervall akkumulierten Vibrationen an. Die Anzeige 29 kann beispielsweise ein akustisch, optisch oder haptisch erfassbares Warnungsignal ausgeben, wenn eine Maximalbelastung erreicht oder überschritten wird.

Eine weitere Ausgestaltung des Dosimeters 20 ermittelt aus der Dauer der erfassten Vibrationen eine normierte Belastung. Handwerkzeugmaschinen 10 weisen eine für sie jeweils typische Kenngröße hinsichtlich ihrer Vibrationsbelastung für einen Anwender auf. Die typische Kenngröße kann in standardisierten Tests bestimmt und beispielsweise als am Handgriff auftretende Beschleunigungswerte angegeben werden.

Das Dosimeter 20 weist eine Eingabevorrichtung 70 auf, über die der Anwender die für eine Handwerkzeugmaschine 10 typischen Kenngrößen eingeben kann. Die Analyseeinrichtung 58 des Dosimeters 20 ermittelt aus den Zeitspannen und der eingegebenen Kenngröße eine aktuelle normierte Belastung.

Ein Transponder 30 mit einem RFID (Radio Frequency IDentification)- Chip 36 kann an oder in der Handwerkzeugmaschine 10 befestigt, z.B. angeklebt werden. Der RFID-Chip 36 speichert permanent eine Kennung, die eine typische Kenngröße über die Vibrationsbelastungen einer Handwerkzeugmaschine angibt. Die typische Kenngröße kann beispielsweise als ein Beschleunigungswert an dem Handgriff der Handwerkzeugmaschine angegeben werden. Es können verschiedene RFID-Chips 36 für vielfältige Kenngrößen bereitgestellt werden. Für jede Handwerkzeugmaschine 10 kann ein entsprechender RFID-Chip 36 ausgewählt und die Handwerkzeugmaschine damit, auch nachträglich, ausgestattet werden. Das Dosimeter 20 beinhaltet eine entsprechende Leseeinheit 60 für den Transponder 30 zum Empfangen der typischen Kenngröße der Handwerkzeugmaschine 10. Die übermittelte Kenngröße kann das Dosimeter 20 in dem Speicherelement 24 speichern. Die Analyseeinrichtung 58 greift auf die gespeicherte Kenngröße zurück und ermittelt anhand der erfassten Dauer der Belastung und der Kenngröße eine normierte Belastung. Die normierte Belastung kann aufgezeichnet und/oder angezeigt werden.

Der Transponder 30 kann durch das Dosimeter 20 gesteuert werden. Die Leseeinheit 60 weist einen Emitter 61 auf, der ein auf den Transponder 30 abgestimmtes elektromagnetisches Hochfrequenzsignal ausgibt. Der Transponder 30 übermittelt ansprechend auf das Hochfrequenzsignal die in dem RFID-Chip 36 gespeicherte Kenngröße. Die Leseeinheit 60 kann beispielsweise zeitgesteuert, z.B. alle 30 Minuten, den Transponder 30 auslesen. Ein Auslesen kann beispielsweise erfolgen, wenn das Dosimeter erstmals nach einer vorgegebenen Zeitspanne, z.B. 10 Minuten, eine Vibration erfasst. Ein möglicher Wechsel eines Handwerkzeuggeräts während einer Arbeitspause könnte hierdurch erfasst werden.

Der Transponder 30 ist vorzugsweise ein passiver Transponder 30 ohne integrierte Batterie oder eine drahtgebundene Energieversorgung. Der Transponder 30 enthält hierfür eine Empfängerspule 34 und einen Kondensator 35. Das von dem Emitter 61 ausgesandte Hochfrequenzsignal dient der Energieversorgung. Die Empfängerspule 34 wandelt das Hochfrequenzsignal induktiv in elektrische Ladungen, die in dem Kondensator 35 gepuffert werden. Das Hochfrequenzsignal wird ausreichend lange ausgestrahlt, um den RFID-Chip 36 mit elektrischer Energie zum Aussenden der in ihm gespeicherten Kenngröße zu versorgen.

Der Transponder 30 kann auch durch eine Erregerspule 80 in der Handwerkzeugmaschine 10 induktiv mit Strom versorgt werden. Die Erregerspule 80 kann eine zusätzliche Spule sein. Alternativ können z.B. die elektromagnetischen Felder des Motors 12 zur Energieversorgung herangezogen werden. Insbesondere kann der Transponder 30 die Kenngröße übertragen, wenn der Motor 12 sich dreht, d.h. die Handwerkzeugmaschine 10 aktiv ist.

Der RFID-Chip 36 ist ein Beispiel für einen drahtlosen Transponder. Alternativen sind optische Transponder, Ultraschalltransponder oder Transponder in einem höheren oder niederen Frequenzbereich.

## Patentansprüche

1. System zur Vibrationserfassung, insbesondere für schlagende Handwerkzeugmaschinen, mit einem Dosimeter zum Tragen durch einen Anwender am Arm und einem Transponder zum Befestigen an einer Handwerkzeugmaschine, wobei in dem Transponder eine Kenngröße über eine Vibrationsbelastung der Handwerkzeugmaschine gespeichert ist, **dadurch gekennzeichnet, dass** das Dosimeter wenigstens einen Beschleunigungssensor (21), eine Auswertungseinrichtung (28) zum Vergleichen erfasster Vibrationen mit einem Schwellwert und eine Analyseeinrichtung (58) zum Ermitteln einer normierten Belastung basierend auf der empfangenen Kenngröße und einer Dauer für die die Vibrationen größer als der Schwellwert sind, aufweist.

2. System nach Anspruch 1, **dadurch gekennzeichnet, dass** der Transponder einen RFID-Chip enthält.

3. System nach Anspruch 2, **dadurch gekennzeichnet, dass** das Dosimeter ein Lesegerät für einen RFID-Chip enthält.

4. Verfahren zum Erfassen einer Vibrationsbelastung mit den Schritten:
Auslesen eines RFID-Chips mit einer für eine Handwerkzeugmaschine zugehörigen Kenngröße über deren Vibrationsbelastung;
Erfassen einer Vibration mittels eines am Arm getragenen Dosimeters
Aufzeichnen einer Dauer für die eine Belastung durch die Vibration einen Schwellwert überschreitet und
Bestimmen einer Dosis der Vibrationsbelastung durch die Vibration basierend auf der aufgezeichneten Dauer und der ausgelesenen Kenngröße.

## Claims

1. System for detecting vibration, particularly for striking hand machine tools, with a dosimeter for carrying on the arm by a user and a transponder for fastening to a hand machine tool, in which a characteristic variable for a vibration load of the hand machine tool is stored in the transponder, **characterised in that** the dosimeter has at least an acceleration sensor (21), an evaluation device (28) for comparing vibrations detected with a threshold value and a means of analysis (58) for establishing a standardised load based on the characteristic variables received and a duration for which the vibrations are greater than the threshold value.

2. System according to claim 1, **characterised in that** the transponder contains an RFID chip.

3. System according to claim 2, **characterised in that** the dosimeter contains a reader for an RFID chip.

4. Method for detecting a vibration load with the steps:
Reading an RFID chip with a characteristic variable belonging to a hand machine tool for its vibration load;
Detecting a vibration by means of a dosimeter carried on the arm
Recording a duration for which a load exceeds a threshold value through the vibration and
Determining a dose for the vibration load through the vibration based on the duration recorded and the characteristic variable read.

## Revendications

1. Système d'enregistrement de vibrations, en particulier pour des machines-outils manuelles à percussion, comportant un dosimètre destiné à être porté sur le bras d'un utilisateur et un transpondeur à fixer sur une machine-outil manuelle, dans lequel une caractéristique de la charge vibratoire de la machine-outil manuelle est mémorisée dans le transpondeur, **caractérisé en ce que** le dosimètre comporte au moins un capteur d'accélération (21), un dispositif d'évaluation (28) pour comparer des vibrations détectées à une valeur de seuil, et un dispositif d'analyse (58) pour déterminer une charge normalisée basée sur la caractéristique reçue et d'une durée pendant laquelle les vibrations sont supérieures à la valeur de seuil.

2. Système selon la revendication 1, **caractérisé en ce que** le transpondeur contient une puce RFID.

3. Système selon la revendication 2, **caractérisé en ce que** le dosimètre contient un lecteur pour une puce RFID.

4. Procédé d'enregistrement d'une charge vibratoire comportant les étapes consistant à :
lire une puce RFID avec une caractéristique associée à une machine-outil manuelle et concernant la charge vibratoire de celle-ci,
détecter une vibration au moyen d'un dosimètre porté sur le bras,
enregistrer une durée pendant laquelle une charge due aux vibrations franchit une valeur de seuil et
déterminer une dose de la charge vibratoire due aux vibrations sur la base de la durée enregistrée et de la caractéristique lue.
